# EUROPÄISCHE PATENTSCHRIFT

(11) **EP 0 164 632 B1**
(45) Veröffentlichungstag und Bekanntmachung des Hinweises auf die Patenterteilung: **17.07.1991**
(21) Anmeldenummer: 85106486.5
(22) Anmeldetag: 25.05.1985
(51) Int. Cl.: H01H 9/36

(54) **Lichtbogenlöscheinrichtung**
Arc extinguishing device
Dispositif d'extinction d'arc

(30) Priorität: 13.06.1984 DE 3421876
(43) Veröffentlichungstag der Anmeldung: 18.12.1985
(73) Patentinhaber: Asea Brown Boveri Aktiengesellschaft, 68309 Mannheim (DE)
(72) Erfinder: Greefe, Klaus, Dipl.-Ing., D-6901 Wilhelmsfeld (DE); Kommert, Richard, Dipl.-Ing., D-6904 Eppelheim (DE); Sellner, Rudolf, D-6832 Hockenheim (DE); Muders, Erwin, Ing. (grad.), D-6900 Heidelberg (DE)
(74) Vertreter: Rupprecht, Klaus, Dipl.-Ing.

(56) Entgegenhaltungen:
- FR-A- 2 269 191
- US-A- 2 611 058
- US-A- 3 641 293

## Beschreibung

Die Erfindung betrifft eine Lichtbogenlöscheinrichtung nach dem Oberbegriff des Anspruches 1.

Lichtbogenlöscheinrichtungen besitzten ein Lichtbogenlöschblechpaket, das von einer Umhüllung umgeben ist, die im Normalfall die beiden an den äußeren Enden des Lichtbogenlöschblechpaketes liegenden Löschbleche und die hinteren Kanten der Löschbleche überdeckt, wobei in der die hinteren Kanten überdeckenden Abschlußwand der Umhüllung Ausnehmungen vorgesehen sind, die den Lichtbogengasen einen Austritt aus dem Löschblechstapel gestatten.

Mit diesen Umhüllungen wird im wesentlichen eine Wiederzündung des Lichtbogens an den Seiten bzw. an der hinteren Seite des Lichtbogenlöschblechpaketes verhindert. Bei der Ausführung nach der DE-OS 30 42 168.2 sind zusätzlich die oberen und unteren Abdeckplatten, also diejenigen Platten, die auf den oberen und unteren Löschblechen aufliegen, mit einer Ausnehmung versehen, damit der Lichtbogen nicht nach vorne hin zur Kontaktstelle wandern und im vorderen Bereich des Lichtbogenlöschblechpaketes wieder gezündet werden kann. Einen Einfluß auf ein beschleunigtes Einlaufen des Lichtbogens in das Lichtbogenlöschblechpaket haben diese bekannten Umhüllungen an sich nicht.

Aus der FR-A 2 269 191 ist eine Lichtbogenlöscheinrichtung bekannt geworden, bei der zwischen zwei Lichtbogenleitschienen mehrere Lichtbogenlöschbleche angeordnet sind, die mittels einer die Seitenebenen und die Rückebene überdeckenden Umhüllung umgeben sind. Das dadurch gebildete Lichtbogenlöschblechpaket ist einerseits zwischen der das feste Kontaktstück tragende, einer Gehäusewandung benachbarten Lichtbogenleitschiene und einer anderen, gegenüberliegenden Gehäusewandung festgehalten, und im lichtbogenabseitigen Bereich besitzt die Umhüllung eine geringfügige Verkleinerung in der Höhe, in Richtung des Löschblechstapels gemessen.

Das Weglaufen des Lichtbogens von den Kontaktstellen und die Ausbildung einer höheren Lichtbogenspannung wird im wesentlichen bewirkt durch die Zuordnung des beweglichen Kontaktstückes zum festen Kontaktstück und eine dadurch gebildte U-förmige Blasschleife zum Lichtbogenlöschblechpaket, wobei abgasseitig ein Auspuffraum oder Verwirbelungsraum vorgesehen ist, in den das Lichtbogenlöschgas abgeblasen wird. Die Ausbildung der Umhüllung bewirkt hierbei keine Verbesserung des Weglaufens des Lichtbogens von den Kontaktstellen und der Ausbildung einer höheren Lichtbogenspannung.

Aufgabe der Erfindung ist es, ausgehend von dieser aus der FR-A 2 269 191 bekannten Lichtbogenlöschanordnung das Weglaufen des Lichtbogens von den Kontaktstellen und die Ausbildung einer höheren Lichtbogenspannung möglichst zu verbessern und zu beschleunigen.

Diese Aufgabe wird erfindungsgemäß durch die kennzeichnenden Merkmale des einzigen Patentanspruches.

Aufgrund der Aussparungen im hinteren Bereich, d. h. also aufgrund der verringerten Höhe der Umhüllung, die aus lichtbogenfestem Material, vorzugsweise aus Fiberpapier, besteht, im hinteren Bereich des Löschblechstapels wird die Einlaufgeschwindigkeit der Lichtbogenfußpunkte auf die Leitschienen deutlich meßbar erhöht, da aufgrund der dadurch vergrößerten Abluftöffnungen zwischen erstem bzw. letztem Blech und Leitschienen hier ein schnellerer Druckabbau möglich ist. Dadurch werden die Lichtbogenfußpunkte auf den Leitschienen stark beschleunigt, was insgesamt zu einem schnelleren Lichtbogeneinlauf führt. Dies hat zur Folge, daß der Aufbau einer strombegrenzenden Spannung schneller erfolgt als mit den bekannten Umhüllungen, wodurch die Strombegrenzungswirkung des Schaltgerätes verbessert wird.

Besonders vorteilhaft kann diese Umhüllung bei Lichtbogenlöschblechpaketen verwendet werden, die in Leitungsschutzschaltern eingesetzt sind. Die Umhüllung kann dabei zusätzliche Lichtbogenlöschbleche auf Abstand zu halten, so daß die Umhüllung zwei Funktionen gleichzeitig ausübt.

Die Verkürzung der Leitschienen dient im wesentlichen dazu, ein Kurzschließen des Lichtbogens hinter der Kammer zu verhindern und zum anderen die Abluftöffnung zu vergrößern, so daß thermische Aufstauwirkungen, die den Lichtbogen nach vorne in Richtung Kontaktstelle treiben, vermieden werden.

Anhand der Zeichnung, in der ein Ausführungsbeispiel der Erfindung dargestellt ist, sollen weitere vorteilhafte Verbesserungen und weitere Vorteile näher erläutert und beschrieben werden.

Es zeigen:
- Figur 1: eine Seitenansicht auf eine Lichtbogenlöschkammer,
- Figur 2: eine Schnittansicht gemäß der Schnittlinie II-II der Figur 1 und
- Figur 3: eine Ansicht gemäß Pfeilrichtung A der Figur 1.

Ein normaler, handelsüblicher elektrischer Leitungsschutzschalter besitzt eine aus einem bewegbaren Kontaktstück 10 und einem Festkontaktstück 11 gebildete Kontaktstelle 12, zwischen der im Ausschaltvorgang ein Lichtbogen 13 gezogen wird. Das bewegliche Kontaktstück 10 ist an einem Kontakthebel 14 befestigt (hier angeformt), der von einem Schaltschloß aufgrund eines Kurzschluß-oder Überlaststromfalles betätigt wird. Der Überlaststromauslöser kann dabei ein Thermobimetall und der Kurzschlußstromauslöser ein elektromagnetischer Auslöser sein.

Das Festkontaktstück 11 ist an einer Lichtbogenleitschiene 15 befestigt, der gegenüberliegend eine weitere Lichtbogenleitschiene 16 angeordnet ist, zwischen denen ein Lichtbogenlöschblechpaket 17 angeordnet ist. Der bei einer Schalthandlung entstehende Lichtbogen 13 wird aufgrund eines elektromagnetischen Blasfeldes, das bspw. aus der Zuordnung des beweglichen Kontakthebels 14 mit dem Kontaktstück 10 zu dem Festkontaktstück 11 mit der Lichtbogenleitschiene 15 gebildet ist, aufgeweitet und in das Lichtbogenlöschblechpaket 17 hineingetrieben, wo er gelöscht wird. Das Lichtbogenlöschblechpaket besteht aus mehreren übereinanderliegenden Lichtbogenlöschblechen 18, die in üblicher Weise ausgebildet sind; diese Ausgestaltung ist für die Erfindung nicht von Bedeutung.

Die Lichtbogenlöschbleche 18 des Lichtbgenlöschblechpaketes 17 sind mittels einer Umhüllung 19 auf Abstand gehalten. Zu diesem Zwecke sind an den Lichtbogenlöschblechen 18 beidseitig je zwei vorstehende Nasen bzw. Nocken 20 und 21 bzw. 22 und 23 angeformt, die in Öffnungen 24 bzw. 25 an den Seitenwandungen 19' der Umhüllung 19 hineingedrückt sind bzw. umgekehrt die Öffnungen 24 bzw. 25 sind über die Nasen 20, 21, 22 und 23 gedrückt, dergestalt, daß die Nasen die Seitenwandungen 19' der Umhüllung 19 durchgreifen.

Die außeren Flachen der außeren Lichtbogenlöschbleche befinden sich in einem Abstand B voneinander entfernt. Man erkennt aus der Fig. 3, daß die beiden Seitenwandun gen in einem Teilbereich C das Lichtbogenlöschblechpaket überragen und zwar sowohl nach oben als auch nach unten (durch Cₒ und Cᵤ in Fig. 3 angedeutet). Die Umhüllung und hierbei insbesondere die Seitenwandungen 19' besitzen nach hinten zu, also in Abgasrichtung, einen Teilbereich D, dessen Höhe H dem Abstand B der beiden außenliegenden Flachen des Lichtbogenlöschblechpaketes 17 entspricht. Der Ubergang zwischen dem Teilbereich C und dem Teilbereich D erfolgt über einen Ubergangsradius 27 im oberen Teil und 28 im unteren Teil.

Nach hinten sind die beiden Seitenwandungen 19' mittels einer Verbindungsplatte 30 (Rück- bzw. Abschlußwandung) verbunden, wodurch eine angenahert U-förmige Umhüllung gebildet wird, von denen die beiden Schenkel die Seitenwandungen 19' und der Steg die Rückwand 30 bildet. Diese Umhüllung dient nicht nur zur Verhinderung von Rückzündungen auf den Seiten bzw. der hinteren Seite des Lichtbogenlöschblechpaketes 17, vielmehr dienen die Seitenwandungen 19' gleichzeitig auch zur Abstandshalterung der Lichtbogenlöschbleche gegeneinander. An der hinteren Abschlußwand 30 sind Abgasöffnungen 31 angebracht, die in allgemein üblicher Ausführung ausgebildet sind.

Man erkennt aus der Figur 1, daß die Lichtbogenleitschiene 15 unmittelbar an einer Gehäusewandung 32 anliegt. Die Gehausewandung 32 besitzt in diesem Bereich eine Vertiefung 33, in die die Lichtbogenleitschiene 15 eingesetzt ist. Im hinteren Bereich besitzt das Gehäuse ferner noch einen Vorsprung 34, der einen Teil der Lichtbogenleitschiene 15, die in der Figur 2 zu sehen ist, überdeckt, wodurch die Lichtbogenleitschiene am Gehause 32 fixiert wird. Am hinteren Ende erhalt die an sich bekannte Umhüllung Aussparungen, die durch die Ubergange 27 und 28 gebildet sind; im Bereich der beiden Leitschienen 15 und 16 im oberen und im unteren Bereich und im vorderen Bereich überragt die Umhüllung 19 mit ihren Seitenwandungen 19' oben und unten das Lichtbogenlöschblechpaket 17.

Untersuchungen haben gezeigt, daß derartige Aussparungen die Laufgeschwindigkeit der Lichtbogenfußpunkte auf den Leitschienen deutlich meßbar verbessern.

Wie in Figur 1 deutlich ersichtlich, ist außerdem die Aussparung bei 28 insoweit günstig, als die Aussparung bei 28 Platz laßt, daß ein Vorsprung 34 im Gehauseteil 32 vorgesehen werden kann (siehe Figur), die die untere Leitschiene fixiert. Um einerseits die Abluftöffnungen zu vergrößern, andererseits ein Kurzschließen des Lichtbogens hinter dem Lichtbogenlöschblech zu verhindern, enden die beiden Leitschienen vor der hinteren Kante des Lichtbogenlöschblechpaketes, wobei die Leitschiene 16 in dem Stufenbereich bei 27 und die Leitschiene 15 ein geringes Stück vor der hinteren Kante des Lichtbogenlöschblechpaketes endet.

## Patentansprüche

1. Lichtbogenlöscheinrichtung für ein elektrisches Schaltgerät, mit einer Kontaktstelle (12), an der beim Ausschaltvorgang bei deren Öffnen ein Lichtbogen (13) gezogen wird, mit einem zwischen zwei Lichtbogenleitschienen (15, 16) befindlichen Lichtbogenlöschblechpaket (17), in das der Lichtbogen entlang der Leitschienen einläuft und darin gelöscht wird, und mit einer Umhüllung (19) für das Löschblechpaket, die die beiden quer zu den Löschblechen verlaufenden Seiten des Lichtbogenlöschblechpaketes mit Seitenwandungen (19') und die hintere Seite des Lichtbogenlöschblechpaketes mit einer Abschlußwandung (30) abdeckt, wobei die Seitenwandungen (19') in einem zur Kontaktstelle (12) hin liegenden Teilbereich (C) das Löschblechpaket (17) überragen und in einem hinteren Bereich (D) zusammen mit der Abschlußwandung annähernd die Höhe des Löschblechpaketes aufweisen, dadurch gekennzeichnet, daß im Bereich des Übergangs zwischen dem Teilbereich (C) und dem hinteren Bereich (D) zwei symmetrisch ausgebildete Rücksprünge vorgesehen sind, daß die dem Magnetjoch benachbarte Lichtbogenleitschiene (16) in dem Bereich endet, in dem sich das vordere Ende des benachbarten Übergangsbereiches befindet, daß die an einer Gehäusewandung (32) des Gehäuses anliegende Lichtbogenleitschiene im von der Kontaktstelle abgewandten Bereich von einem an der Gehäusewandung (32) angeformten Vorsprung (34) zur Führung der Lichtbogenleitschiene (15) teilweise überdeckt ist, und daß die dem Gehäuse benachbarte Lichtbogenleitschiene (15) deutlich schmaler als die dem Magnetjoch benachbarte Lichtbogenleitschiene (16) ausgebildet ist.

## Claims

1. Arc quenching device for an electric switching device, having a point of contact (12), at which upon its opening during the opening process an arc (13) is struck, having an arc splitter assembly (17), which is located between two arc guide rails (15, 16) and into which the arc enters along the guide rails and is quenched therein, and having an enclosure (19) for the splitter assembly which covers the two sides, extending transverse to the splitters, of the arc splitter assembly with side walls (19') and the rear side of the arc splitter assembly with an end wall (30), the side walls (19') projecting in a subregion (C) located towards the point of contact (12) beyond the splitter assembly (17), and having in a rear region (D) together with the end wall approximately the height of the splitter assembly, characterised in that in the region of the transition between the subregion (C) and the rear region (D) two symmetrically constructed set-offs are provided, in that the arc guide rail (16) adjacent to the magnet yoke ends in the region in which the front end of the adjacent transition region is located, in that the arc guide rail bearing against a housing wall (32) of the housing is partially covered in the region averted from the point of contact by a projection (34) for guiding the arc guide rail (15) which is integrally formed on the housing wall (32), and in that the arc guide rail (15) adjacent to the housing is constructed to be clearly narrower than the arc guide rail (16) adjacent to the magnet yoke.

## Revendications

1. Dispositif d'extinction d'arc pour un appareil de coupure électrique, comportant un point de contact (12) au niveau duquel lors de son ouverture au cours de l'opération de coupure, un arc électrique (13) est amorçé, un empilage d tôles d'extinction d'arc (17) qui se trouve entre deux rails de guidage d'arc (15, 16) et dans lequel l'arc électrique entre le long des rails de guidage et est éteint, et une enveloppe (19) pour l'empilage de tôles d'extinction, qui recouvre les deux côtés de l'empilage de tôles d'extinction d'arc s'étendant transversalement aux tôles d'extinction, par des parois latérales (19'), et le côté arrière de l'empilage de tôles d'extinction d'arc par une paroi de fermeture (30), les parois latérales (19') dépassant l'empilage de tôles d'extinction (17) dans une zone partielle (C) se trouvant en direction du point de contact (12) et présentant dans une zone arrière (D) avec la paroi de fermeture approximativement la hauteur de l'empilage de tôles d'extinction, caractérisé en ce que deux retours symétriques sont prévus dans la zone de la transition entre la zone partielle (C) et la zone arrière (D), en ce que le rail de guidage d'arc (16) voisin de la culasse d'aimant se termine dans la zone dans laquelle se trouve l'extrémité avant de la zone de transition voisine, en ce que le rail de guidage d'arc se trouvant contre une paroi (32) du boîtier est, dans la zone éloignée du point de contact, partiellement recouvert par une saillie (34) formée sur la paroi de boîtier (32) pour guider le rail de guidage d'arc (15) et en ce que le rail de guidage d'arc (15) voisin du boîtier est nettement plus étroit que le rail de guidage d'arc (16) voisin de la culasse d'aimant.
